# FASCICULE DE BREVET EUROPEEN

(11) **EP 0 544 557 B1**
(45) Date de publication et mention de la délivrance du brevet: **01.10.1997**
(21) Numéro de dépôt: 92403064.6
(22) Date de dépôt: 13.11.1992
(51) Int. Cl.: A45D 40/00

(54) **Pièce en matière transparente, assemblage comprenant une telle pièce et une pièce complémentaire de protection ainsi que récipient et bouchon de cet assemblage**
Transparenter Teil, Anordnung mit einem solchen Teil und mit einem komplementären Schutzteil sowie Behälter mit Stopfen für diese Anordnung
Transparent piece, assembly with such a piece and with a complementary protection part, as well container and stropper for this assembly

(30) Priorité: 19.11.1991 FR 9114252
(43) Date de publication de la demande: 02.06.1993
(73) Titulaire: YVES SAINT LAURENT PARFUMS, (Société Anonyme), 92200 Neuilly sur Seine (FR)
(72) Inventeur: Pileur, Charles, F-60400 Noyon (FR); Vandromme, Michel, F-60150 Le Plessis Brion (FR)
(74) Mandataire: Moncheny, Michel

(56) Documents cités:
- EP-A- 0 044 781
- EP-A- 0 455 421
- FR-A- 2 522 943
- FR-A- 2 539 968
- US-A- 4 429 798

## Description

L'invention concerne tout d'abord une pièce en matière plastique transparente.

Le problème posé en l'espèce est de réaliser cette pièce avec localement une zone creuse ouverte que l'on puisse voir ou distinguer à travers la paroi transparente de la pièce, ceci en respectant à la fois des coûts de fabrication réduits et une très bonne qualité de pièce finie, étant donné que celle-ci est a priori en particulier destinée à être utilisée, comme on le verra ci-après, en tant que récipient ou bouchon, et plus généralement contenant, pour une ligne de produits cosmétiques.

EP-A-0 044 781 décrit une pièce comprenant un bloc en matière transparente ou translucide dans lequel est ménagé en creux une cuvette de manière que l'image de cette cuvette apparaisse déformée lorsqu'on la regarde depuis l'extérieur de la pièce à travers la matière transparente ou translucide.

La pièce décrite dans ce document forme un contenant bien adapté au conditionnement de produits cosmétiques.

Afin de résoudre le problème posé ci-dessus, l'invention a pour objet une pièce du type précité, caractérisée en ce que la cuvette est délimitée par une surface intérieure concave dépolie translucide.

La solution adoptée dans l'invention permet de réaliser la pièce en question de manière qu'elle présente d'un côté la zone creuse ouverte recherchée, laquelle définit une cuvette dont la paroi interne est translucide en tendant vers l'opacité et dont l'image est déformée lorsque l'on regarde transversalement cette cuvette à travers la matière transparente de la pièce.

Par cette translucidité ou opacité relative, on favorisera en outre la protection contre la lumière extérieure (et notamment les rayons ultra-violets) d'un produit pouvant être contenu dans ladite cuvette.

L'invention a également pour objet un procédé de fabrication de la pièce définie précédemment, caractérisé en ce que l'on moule une masse de matière transparente moulable, notamment une masse de polyméthacrylate de méthyle, de manière à former le bloc et sa cuvette, puis, une fois le bloc moulé, on dépolit la surface intérieure de cette cuvette.

Ce dépolissage pourra notamment être obtenu par sablage sous pulvérisation.

Compte tenu notamment de la possible utilisation d'une pièce ainsi constituée et fabriquée en tant que récipient ou bouchon devant être en contact avec des produits de nature chimique sensible, tels que des produits cosmétiques, il a été envisagé la possibilité d'employer cette pièce en tant que corps extérieur d'un assemblage et de lui adjoindre une pièce intérieure complémentaire propre à venir se loger dans la cuvette du corps ainsi défini, cette pièce complémentaire, qui formera soit réservoir ouvert pour un récipient soit pièce de liaison pour un bouchon, étant alors de préférence réalisée en une matière plastique translucide ou opaque compatible avec le produit au contact duquel elle pourrait se trouver.

Ainsi, l'invention a également pour objet un assemblage destiné à constituer un récipient ou un bouchon, cet assemblage comprenant une pièce telle que définie précédemment, formant corps extérieur, ainsi qu'une pièce intérieure complémentaire opaque, notamment en matière plastique, formant réservoir ouvert pour le récipient ou pièce de liaison pour le bouchon, cette pièce complémentaire étant engagée dans ladite cuvette dont elle épouse sensiblement la forme de la surface interne, tout en étant légèrement écartée, sauf vers le bord extérieur d'ouverture de la cuvette, à proximité duquel bord la pièce intérieure et le corps extérieur sont fixés l'un à l'autre.

On souhaite en effet que la pièce complémentaire en question et la cuvette du corps extérieur présentent entre elles un léger espace, pour une très bonne qualité de fabrication.

L'invention concerne également l'utilisation en tant que bouchon ou récipient de l'assemblage précité.

Dans ce qui suit, on va maintenant donner une description plus détaillée de l'invention, en faisant pour cela référence aux dessins annexés donnés uniquement à titre d'exemples non limitatifs et dans lesquels :
- la figure 1 est une vue de face d'un pot pour produits cosmétiques conforme à l'invention,
- la figure 2 est une vue de dessus du pot de la figure 1 dans le sens de la flèche II de cette même figure,
- la figure 3 est une vue identique à celle de la figure 1 montrant le même pot à l'intérieur de la cuvette duquel il est ici prévu de venir engager une pièce complémentaire formant réservoir à produit,
- la figure 4 est une vue en coupe partielle transversale agrandie du pot de la figure 3 montrant l'assemblage entre ce pot et le réservoir interne susmentionné,
- la figure 5 est une vue extérieure de face d'un bouchon conforme selon l'invention,
- la figure 6 est une vue de ce même bouchon dans le sens de la flèche VI de la figure 5,
- la figure 7 est une vue du bouchon de la figure 5 dans la cuvette duquel il est ici prévu de placer une pièce complémentaire permettant à ce bouchon de venir se visser par exemple sur un tube, sans risquer d'altérer le produit contenu dans ce tube,
- et la figure 8 est une vue en demi-coupe de la pièce de la figure 7, le bouchon renfermant ici la pièce complémentaire précitée.

Sur les figures 1 et 2 tout d'abord, on voit un pot repéré dans son ensemble 1 réalisé en matière transparente dure. Pour ce pot, l'utilisation d'une matière plastique et notamment du polyméthacrylate de méthyle (PMMA) est a priori conseillée. On pourrait même envisager d'utiliser du verre.

Réalisé en une seule pièce, le pot comporte une base 3 sensiblement cylindrique de relativement fort diamètre surmonté d'un col 5 de diamètre réduit et de plus faible hauteur. Ce col également cylindrique de section circulaire comporte un filetage 7 pour sa liaison avec un couvercle amovible (non représenté).

En partie supérieure, le col 5 présente un épaulement périmétrique 9 réduisant légèrement sa section jusqu'à son bord supérieur 11. Ce bord circulaire définit l'ouverture du pot qui se prolonge intérieurement par une zone creuse définissant une cuvette 13 s'étendant jusqu'au niveau de la base 3 du pot, plus ou moins profondément suivant la contenance désirée.

Sur la figure 1, on a repéré (en traits pointillés) par la ligne 13a le contour réel de la cuvette 13.

Toujours sur la figure 1, on a par ailleurs repéré par la ligne 13b la limite de cette même cuvette 13 que voit l'oeil humain lorsque l'on regarde le pot extérieurement de face, comme sur la figure 1, à travers la paroi transparente de sa base 3 (voir également flèche F de la figure 2).

Il apparaît clairement que, les lignes 13a et 13b ne se chevauchant pas, l'image de la cuvette est déformée.

Dans la mesure où cette cuvette présente ici une forme sensiblement cylindrique circulaire raccordée vers le fond à une calotte intérieurement concave (éventuellement sphérique), cette cuvette forme ici sensiblement une lentille plus ou moins à effet de loupe, toujours lorsque l'on regarde la cuvette extérieurement, de face.

Pour renforcer encore cet aspect, la paroi interne limitant la cuvette en question sera translucide avec un état de surface pouvant être grainé.

En particulier dans le cas où le pot des figures 1 et 2 sera utilisé en tant que récipient susceptible de contenir des produits cosmétiques, tels qu'une crème, il pourra s'avérer préférable d'adjoindre à ce pot une pièce intérieure complémentaire de protection repérée 15 sur la figure 3.

Cette pièce 15 est prévue pour venir s'engager à l'intérieur de la cuvette 13 du pot auquel elle va venir s'assembler pour en être solidaire, le pot formant alors corps extérieur de l'assemblage.

Comme illustrée sur la figure 3, la pièce 15 se présente ici comme une calotte de forme extérieure sensiblement complémentaire de celle de la cuvette 13 dont elle doit venir épouser sensiblement les contours intérieurs, la calotte 15 constituant intérieurement elle-même une cuvette 17 pour former ainsi un réservoir ouvert adapté pour recevoir le produit choisi.

En particulier dans un souci de compatibilité entre le réservoir 15 et le produit en question, l'utilisation d'une matière plastique compatible et notamment du polypropylène est a priori conseillée.

Et pour favoriser la protection de ce produit en renforçant encore l'aspect translucide, voire opaque, et relativement lumineux du pot, cette matière plastique pourra elle-même être translucide (voire opaque) en présentant par exemple un état de surface grainé ou rugueux.

En pratique, le réservoir 15 sera avantageusement bloqué en position, sans possibilité de retrait, une fois engagé dans l'empreinte creuse de la cuvette.

A cet effet, et comme on le voit plus clairement à la figure 4, la pièce 15 pourra présenter vers ses bords, en partie supérieure, un rebord périmétrique d'appui 19 prolongé extérieurement par un bord tombé sensiblement vertical 21 "d'encliquetage" comprenant un collet intérieur 21a venant s'engager dans une rainure périmétrique horizontale 23 ménagée sous la bordure 11 du col 5 du pot, juste au-dessus de son épaulement 9.

Ainsi, la pièce formant réservoir 15 pourra-t-elle être maintenue en place sur le pot par engagement à force de son collet 21a dans la rainure 23, son rebord 19 venant quant à lui sensiblement reposer sur le bord supérieur 11 du pot.

Par contre, on remarquera que pour renforcer l'aspect uniformément translucide de l'assemblage et pour obtenir une très bonne qualité de fabrication d'ensemble, un léger espace 25 (par exemple de quelques dixième de millimètre) sera avantageusement prévu entre la paroi intérieure 13a de la cuvette et la paroi extérieure en regard 17a du réservoir 17, comme cela est clairement illustré sur la figure 4.

Si l'on se reporte maintenant aux figures 5 et 6, on voit représenté un bouchon ou capsule de fermeture d'un tube, pot et autre flacon pouvant contenir un produit, tel par exemple qu'une crème cosmétique.

A l'image de la pièce de la figure 1, celle des figures 5 et 6, repérée dans son ensemble 20, est réalisée en matière sensiblement transparente.

Cette pièce présente d'un côté une zone creuse largement ouverte définissant une cuvette 27 avec une paroi interne (dont le contour réel a été repéré en 27a par des traits pointillés sur la figure 5) translucide, son image (repérée par la ligne 28a) étant déformée, et a priori grossie, lorsque, comme précédemment, on regarde la cuvette de face à travers la matière transparente de la pièce (flèche F', figure 6).

En l'espèce, cette pièce 20 se présente comme un bloc cylindrique de section sensiblement circulaire creusé d'un côté, dans son axe de cylindre, pour présenter la forme en cuvette 27 laquelle offre une bordure périmétrique, chanfreinée vers l'intérieur, 29, avec, légèrement en-dessous, un épaulement intérieur saillant également périmétrique 31 (voir figures 6 et 8).

Pour fabriquer la pièce 20, comme d'ailleurs pour fabriquer le pot 1, il est a priori conseillé de procéder comme suit :

Tout d'abord, pour faciliter les fabrications en série, on préfèrera utiliser pour cette pièce une matière plastique ayant les qualités requises notamment de transparence, telle que le polyméthacrylate de méthyle précité.

On moulera alors entièrement la pièce, avec sa cuvette, en cette matière, ladite cuvette présentant encore elle-même à ce moment la transparence de la matière utilisée.

Puis, une fois le bloc en question moulé, on viendra alors dépolir la paroi interne (13a, 27a) de la cuvette, notamment en pulvérisant une matière abrasive, jusqu'à atteindre le degré d'opacité souhaité.

En particulier si la pièce 20 doit servir de bouchon ou capsule, et si ce bouchon doit être en contact avec un produit chimiquement "sensible" tel qu'un produit cosmétique (voire un produit alimentaire), il pourra être préférable de lui adjoindre, comme précédemment, une pièce plastique complémentaire, telle que celle repérée 30 sur la figure 7, venant se loger dans la cuvette 27 de la pièce 20.

Compte-tenu de la fonction à remplir, la pièce complémentaire 30 présente elle-même ici une forme intérieure creuse 33 de section sensiblement circulaire à paroi transversale sensiblement verticale en surface intérieure de laquelle sont ménagés des moyens de liaison intégrés, formant ici un taraudage 35 pour un assemblage amovible avec un pot, un tube...

Tel qu'on le voit plus clairement illustré sur la figure 8, la pièce complétaire 30 qui extérieurement épouse sensiblement la forme de la cuvette 27, maintient toujours avec elle un léger espace 37 et est reçue en appui, via le retour inférieur de son rebord extérieur périmétrique 39, sur l'épaulement 31 du bloc 20. Pour éviter tout problème, la pièce 30 sera avantageusement engagée à force dans la cuvette en y étant maintenue en position de blocage à l'endroit de sa collerette 39 et via des excroissances ou ergots d'encliquetage 41 (par exemple diamétralement opposés) formés sur la paroi latérale de la collerette 39 et venant s'engager dans des encoches 43 formées en correspondance, juste au-dessus de l'épaulement 31 (voir figure 6). Ainsi, on assurera à la fois le blocage en translation et en rotation des deux pièces l'une par rapport à l'autre.

Il doit être clair que tant la fonction "de liaison" (assurée par les moyens 35 de la pièce 30 sur la figure 7) que la fonction "de réservoir" (assurée par le creux 17 de la pièce 15 sur la figure 3) auraient pu être assurées directement par les pièces respectivement 20 et 1.

En d'autres termes, dans le cas de la pièce 1, sa cuvette 13 pourrait elle-même constituer réservoir à produit, sans nécessiter alors l'adjonction de la pièce complémentaire 15.

Dans l'autre cas, si la pièce 20 doit effectivement constituer un bouchon et qu'aucun problème de compatibilité ne se pose réellement, les moyens nécessaires de liaison pourraient être alors directement formés en surface de la paroi interne 27a de sa propre cuvette 27.

On pourrait alors imaginer par exemple un système de liaison du type à baïonnette, peut-être plus aisément réalisable qu'un taraudage.

## Revendications

1. Pièce comprenant un bloc (1,20) en matière transparente dans lequel est ménagé en creux une cuvette (13,27) de manière que l'image de cette cuvette (13,27) apparaisse déformée lorsqu'on la regarde depuis l'extérieur de la pièce à travers la matière transparente, caractérisée en ce que la cuvette (13,27) est délimitée par une surface intérieure (13a,27a) concave translucide par dépolissage.

2. Pièce selon la revendication 1, caractérisée en ce que :
- ledit bloc (1,20) est extérieurement cylindrique de section circulaire,
- et ladite cuvette (13,27) présente vers son bord extérieur d'ouverture, une partie sensiblement cylindrique de section circulaire raccordée, vers le fond, à une forme de calotte intérieurement concave, de manière que l'image de ladite cuvette apparaisse déformée par grossissement lorsqu'on la regarde depuis l'extérieur de la pièce, à travers la matière transparente de ladite pièce, transversalement à l'axe du bloc.

3. Pièce selon la revendication 1 ou 2, caractérisée en ce qu'elle est réalisée en polyméthacrylate de méthyle.

4. Assemblage destiné à constituer un récipient ou un bouchon, cet assemblage comprenant :
- une pièce (1,20) selon l'une quelconque des revendications précédentes, formant corps extérieur,
- ainsi qu'une pièce intérieure complémentaire (15,30) notamment translucide, voire opaque, notamment en matière plastique, formant réservoir ouvert (17) pour le récipient (1) ou pièce de liaison (30) pour le bouchon (20), cette pièce complémentaire étant engagée dans ladite cuvette dont elle épouse sensiblement la forme de la surface interne (13a,27a), tout en étant légèrement écartée, sauf vers le bord extérieur d'ouverture de la cuvette, à proximité duquel bord la pièce intérieure et le corps extérieur sont fixés l'un à l'autre.

5. Assemblage selon la revendication 4, caractérisé en ce que ladite pièce complémentaire est fixée au corps extérieur (1,20) par l'intermédiaire de moyens de blocage (21a,23;41,43) prévus de façon complémentaire sur le corps et sur la pièce intérieure à proximité du bord extérieur d'ouverture de la cuvette.

6. Assemblage selon la revendication 5, caractérisé en ce que, pour réaliser lesdits moyens de blocage de la pièce intérieure sur le corps extérieur, cette pièce intérieure (15) se termine par un rebord périmétrique (19) venant porter contre une bordure circulaire (11) entourant l'ouverture de ladite cuvette (13), ce rebord périmétrique (19) se prolongeant extérieurement par un bord tombé (21) comportant un collet intérieur (21a) engagé dans une rainure périmétrique (23) ménagée extérieurement sous ladite bordure (11) du corps extérieur (1).

7. Assemblage selon la revendication 5, caractérisé en ce que, pour réaliser lesdits moyens de blocage de la pièce intérieure sur le corps extérieur, la cuvette (27) est limitée vers son ouverture par un épaulement périmétrique (31) présentant des encoches (43) recevant des ergots (41) de maintien ou d'encliquetage formés dans un rebord extérieur (39) de ladite pièce intérieure (30) par lequel cette pièce vient porter contre ledit épaulement (31) du corps.

8. Assemblage selon l'une quelconque des revendications 4 à 7, caractérisé en ce que la pièce intérieure complémentaire (15,30) est grainée.

9. Utilisation, en tant que récipient, de l'assemblage selon l'une quelconque des revendications 4,5,6 ou 8 dans lequel ladite pièce complémentaire (15) logée fixement dans ladite cuvette (13) présente elle-même, intérieurement, la forme d'une cuvette (17) pour constituer un réservoir ouvert adapté pour recevoir un produit, et notamment une crème cosmétique.

10. Utilisation, en tant que bouchon, de l'assemblage selon l'une quelconque des revendications 4,5,7 ou 8, dans lequel ladite pièce intérieure complémentaire (30) logée fixement dans ladite cuvette (27) du corps extérieur (20) présente intérieurement des moyens de liaison intégrés (35), tels qu'un taraudage, pour un assemblage amovible de ce bouchon avec un pot, un tube ou un flacon.

11. Contenant comprenant un récipient destiné à recevoir un produit sensible à la lumière, tel qu'un produit cosmétique, ce récipient étant fermé par un bouchon, ledit récipient et/ou le bouchon comprenant un assemblage selon l'une quelconque des revendications 4 à 8.

12. Procédé de fabrication d'une pièce selon l'une quelconque des revendications 1 à 3, caractérisé en ce que l'on moule une masse de matière transparente moulable, notamment une masse de polyméthacrylate de méthyle, de manière à former le bloc (1,20) et sa cuvette (13,27), puis, une fois le bloc moulé, on dépolit la surface intérieure (13a,27a) de cette cuvette.

## Claims

1. Part comprising a block (1, 10) of transparent material in which a dish (13, 27) is hollowed out in such a way that the image of this dish (13, 27) appears distorted when viewed from outside the part through the transparent material, characterised in that the dish (13, 27) is bounded by a concave inner surface (13a, 27a) rendered translucent by roughening.

2. Part according to claim 1, characterised in that:
said block (1, 20) is externally cylindrical with a circular cross section,
and said dish (13, 27) has, towards its outer opening edge, a substantially cylindrical portion of circular cross section which is joined, towards the bottom, to an internally concave cup shape, so that the image of said dish appears distorted by magnification when viewed from outside the part, through the transparent material of said part, transversely with respect to the axis of the block.

3. Part according to claim 1 or 2, characterised in that it is made from polymethyl methacrylate.

4. Assembly adapted to form a container or a stopper, this assembly comprising:
a part (1, 20) according to any one of the preceding claims, forming an outer body,
and a translucent or even opaque complementary inner part (15, 30), especially of plastics, forming an open reservoir (17) for the container (1) or a connecting member (30) for the stopper (20), this complementary part engaging in said dish and substantially fitting the shape of the inner surface (13a, 27a) thereof, whilst being slightly spaced therefrom, except towards the outer opening edge of the dish, near which edge the inner part and the outer body are fixed to each other.

5. Assembly according to claim 4, characterised in that said complementary part is fixed to the outer body (1, 20) via blocking means (21a, 23; 41, 43) additionally provided on the body and on the inner part close to the outer opening edge of the dish.

6. Assembly according to claim 5, characterised in that, in order to produce said blocking means for the inner part on the outer body, the inner part (15) terminates in a rim (19) around its perimeter, bearing against a circular border (11) surrounding the opening of said dish (13), this perimeter rim (19) being extended outwardly by a dropped edge (21) comprising an inner flange (21a) engaging in a perimeter groove (23) provided externally under said border (11) of the outer body (1).

7. Assembly according to claim 5, characterised in that, in order to produce said blocking means for the inner part on the outer part, the dish (27) is bounded, towards its opening, by a perimeter shoulder (31) comprising notches (43) which receive securing or snap-fitting studs (41) formed in an outer rim (39) of said inner part (30) by means of which the part bears against said shoulder (31) of the body.

8. Assembly according to any one of claims 4 to 7, characterised in that the complementary inner part (15, 30) is grained.

9. Use, as a container, of the assembly according to any one of claims 4, 5, 6 or 8 wherein said complementary part (15) fixedly mounted in said dish (13) is itself shaped like a dish (17) on the inside in order to form an open reservoir adapted to hold a product, especially a cosmetic cream.

10. Use, as a stopper, of the assembly according to any one of claims 4, 5, 7 or 8, wherein said complementary inner part (30) fixedly mounted in said dish (27) of the outer body (20) has integral connecting means (35) such as a screw thread on the inside, for removably attaching this stopper to a pot, tube or bottle.

11. Container comprising a receptacle adapted to hold a light-sensitive product, such as a cosmetic product, this container being closed off by a stopper, said receptacle and/or the stopper comprising an assembly according to any one of claims 4 to 8.

12. Process for producing a part according to any one of claims 1 to 3, characterised in that a mass of mouldable transparent material, especially a mass of polymethyl methacrylate, is moulded so as to form the block (1, 20) and its dish (13, 27), then, once the block has been moulded, the inner surface (13a, 27a) of this dish is roughened.

## Patentansprüche

1. Teil mit einem Block (1, 20) aus transparentem Material, in dem eine Schale (13, 27) ausgespart ist, derart, daß das Bild dieser Schale (13, 27) bei der Betrachtung von außerhalb des Teils durch das transparente Material hindurch verformt erscheint, dadurch **gekennzeichnet**, daß die Schale (13, 27) durch eine innere, konkave, durchscheinende Oberfläche (13a, 27a) begrenzt ist, die durch Mattschleifen hergestellt ist.

2. Teil nach Anspruch 1, dadurch **gekennzeichnet**, daß
- der Block (1, 20) äußerlich zylindrisch ist mit kreisförmigem Querschnitt,
- und daß die Schale (13, 27) zum äußeren Öffnungsrand hin einen im wesentlichen zylindrischen Abschnitt mit entsprechendem kreisförmigem Querschnitt aufweist, der auf der unteren Seite anschließt an eine innere konkave Kalottenform, derart, daß das Bild der Schale durch Vergrößerung verformt erscheint, wenn das Teil durch das transparente Material des Teils hindurch quer zur Achse des Blockes von außen betrachtet wird.

3. Teil nach Anspruch 1 oder 2, dadurch **gekennzeichnet**, daß das Teil aus Methyl-Polymethacrylat besteht.

4. Anordnung zur Bildung eines Behälters oder eines Stöpsels, mit
- einem Teil (1, 20) gemäß einem der vorhergehenden Ansprüche zur Bildung des äußeren Korpus,
- sowie einem inneren komplementären, insbesondere durchscheinenden oder undurchsichtigen Teil (15, 30), insbesondere aus Kunststoffmaterial, das einen offenen Behälter (17) des Behälters (1) oder ein Verbindungsteil (30) für den Stöpsel (20) bildet, welches komplementäre Teil mit der Schale in Eingriff steht, deren Form der inneren Oberfläche (13a, 27a) das komplementäre Teil im wesentlichen mit leichtem Abstand folgt, ausgenommen am äußeren Öffnungsrand der Schale, in dessen Nähe der Rand des inneren Teils und der äußere Korpus aneinander befestigt sind.

5. Anordnung nach Anspruch 4, dadurch **gekennzeichnet**, daß das komplementäre Teil am äußeren Korpus (1, 20) über Blockierungsmittel (21a, 23; 41. 43) befestigt ist, die in komplementärer Form an dem Korpus und dem inneren Teil in der Nähe des äußeren Öffnungsrandes der Schale angeordnet sind.

6. Anordnung nach Anspruch 5, dadurch **gekennzeichnet**, daß zur Realisierung der Blockierungsmittel des inneren Teils in bezug auf den äußeren Korpus das innere Teil (15) in einem Umfangsrand (19) endet, der gegen eine kreisförmige Umrandung (11) anliegt, die die Öffnung der Schale (13) umgibt, welcher Umfangsrand (19) nach außen durch einen nach unten gerichteten Randstreifen verlängert ist, der einen inneren Wulstring (21a) aufweist, der in eine umlaufende Nut (23) auf der Außenfläche der Umrandung (11) des äußeren Korpus (1) eingreift.

7. Anordnung nach Anspruch 5, dadurch **gekennzeichnet**, daß zur Realisierung der Blockierungsmittel des inneren Teils in bezug auf den äußeren Korpus die Schale (27) zur Öffnung hin durch eine umlaufende Schulter (31) begrenzt ist, die Ausnehmungen (43) aufweist, die Halte- und Rastvorsprünge (41) aufnehmen, die an einem äußeren Rand (39) des inneren Teils (30) ausgebildet sind und durch die das Teil an der Schulter (31) des Korpus abgestützt wird.

8. Anordnung nach einem der Ansprüche 4 bis 7, dadurch **gekennzeichnet**, daß das innere komplementäre Teil (15, 30) genarbt ist.

9. Verwendung der Anordnung nach einem der Ansprüche 4, 5, 6 oder 8 als Behälter, bei dem das komplementäre Teil (15) fest in der Schale (13) angeordnet ist und seinerseits im Inneren die Form einer Schale (17) zur Bildung eines offenen Behälters aufweist, der sich zur Aufnahme eines Produktes eignet, insbesondere einer kosmetischen Creme.

10. Verwendung der Anordnung nach einem der Ansprüche 4, 5, 7 oder 8 als Stöpsel, in dem das innere komplementäre Teil (30) fest in der Schale (27) des äußeren Korpus (20) angeordnet ist und im Inneren Verbindungsmittel (35), wie ein Gewinde, zur festen Verbindung des Stöpsels mit einem Topf, einer Tube oder einem Flakon aufweist.

11. Gefäß mit einem Behälter zur Aufnahme eines lichtempfindlichen Produkts, wie eines kosmetischen Produkts, welcher Behälter durch einen Stöpsel verschlossen ist, wobei der Behälter und oder der Stöpsel eine Anordnung gemäß einem der Ansprüche 4 bis 8 aufweisen.

12. Verfahren zur Herstellung eines Teils gemäß einem der Ansprüche 1 bis 3, dadurch **gekennzeichnet**, daß man eine formbare transparente Masse, insbesondere eine Masse aus Methyl-Polymethacrylat formt, derart, daß der Block (1, 20) und dessen Schale (13, 27) geformt wird und anschließend die innere Oberfläche (13a, 27a) dieser Schale matt poliert wird.
